# EUROPÄISCHE PATENTSCHRIFT

(11) **EP 0 022 892 B1**
(45) Veröffentlichungstag und Bekanntmachung des Hinweises auf die Patenterteilung: **18.05.1983**
(21) Anmeldenummer: 80100613.1
(22) Anmeldetag: 06.02.1980
(51) Int. Cl.: H01J 17/49

(54) **Bildanzeigevorrichtung**
Image display device
Dispositif d'affichage d'image

(30) Priorität: 18.07.1979 DE 2929098
(43) Veröffentlichungstag der Anmeldung: 28.01.1981
(73) Patentinhaber: SIEMENS AKTIENGESELLSCHAFT, 80333 München (DE)
(72) Erfinder: Tiemann, Wilhelm, Dr., D-8521 Bubenreuth (DE)

## Beschreibung

Die Erfindung bezieht sich auf eine Bildanzeigevorrichtung mit einem Elektronenbeschleunigungsraum, der mit einem durch Elektronen anregbaren Bildschirm abgeschlossen und durch eine lichtdurchlässige, hochvakuumdichte Trennwand von einem Gasentladungsraum getrennt ist. Sowohl die Hilfselektroden zur Zeilenfortschaltung der Gasentladung, sogenannte Zeilenelektroden, als auch senkrecht dazu angeordnete Hilfselektroden zur Helligkeitssteuerung, sogenannte Spaltenelektroden, können im Gasentladungsraum angeordnet sein (deutsche Auslegeschrift Nr. 2656621).

Es ist ferner bekannt, diese Hilfselektroden jeweils in Nuten einer transparenten Steuerplatte anzuordnen. Die mit den Nuten versehenen Flachseiten der Steuerplatten werden dann so aneinandergelegt, dass sich die Hilfselektroden der verschiedenen Steuerplatten kreuzen und eine Matrix aus Zeilen und Spalten bilden (US-Patentschrift Nr. 3096516).

Der Erfindung liegt nun die Aufgabe zugrunde, die bekannte Bildanzeigevorrichtung mit einer getrennten Gasentladungs- und Elektronenbeschleunigungsstrecke weiter zu verbessern, insbesondere soll der Aufbau der Vorrichtung vereinfacht werden.

Diese Aufgabe wird erfindungsgemäss gelöst mit den kennzeichnenden Merkmalen des Anspruchs 1. In dieser Ausführungsform der Bildanzeigevorrichtung übernehmen die Hilfselektroden für die Zeilenfortschaltung und Helligkeitssteuerung zugleich die Funktion der Kathode bzw. Anode für die Gasentladung. Die Steuerplatten werden mit den Flachseiten aneinandergelegt, an denen die streifenförmigen Hilfselektroden jeweils parallel zueinander angeordnet sind. Durch die Nuten erhalten sie einen ausreichenden Abstand, so dass eine besondere elektrische Isolation nicht erforderlich ist.

Die einzelnen Hilfselektroden für die Zeilenfortschaltung bilden jeweils mit einem Kreuzungspunkt der senkrecht zu ihnen angeordneten Hilfselektroden für die Helligkeitssteuerung eine Gasentladungszelle, deren Photonen durch das dem Kreuzungspunkt zugeordnete Loch der Lochmatrix die Photokathode erreichen und dort Elektronen auslösen. Der Querschnitt des vom Glimmlicht durch das Loch der Zelle hindurchtretenden Lichtbündels wird somit entsprechend begrenzt, so dass der Durchmesser des auf dem Bildschirm entstehenden Lichtpunktes vom Durchmesser des Loches nicht wesentlich abweicht.

Die Beleuchtungsstärke der Photokathode kann in einer besonderen Ausführungsform der Bildanzeigevorrichtung dadurch noch wesentlich erhöht werden, dass im Gasentladungsraum eine besondere Vorrichtung zur Transformation der Wellenlänge der Strahlung des negativen Glimmlichts der Gasentladung vorgesehen ist. Beispielsweise kann die dem Gasentladungsraum zugewandte Flachseite der Trennwand mit einer Phosphorleuchtschicht versehen werden, die in dem Bereich der Wellenlänge ihr Maximum der spektralen Emission hat, in dem die Photokathode ihr Empfindlichkeitsmaximum hat. In dieser Phosphorschicht wird auch noch der UV-Anteil des negativen Glimmlichts der Gasentladung wirksam gemacht. Die Phosphorschicht wandelt nämlich die UV-Strahlung in eine Strahlung um, die durch die Trennwand hindurchtreten kann und deren Wellenlänge im Empfindlichkeitsmaximum der Photokathode liegt.

Der evakuierte Elektronenbeschleunigungsraum enthält nur noch den Bildschirm und die Photokathode und hat somit einen entsprechend einfachen Aufbau.

Zur weiteren Erläuterung der Erfindung wird auf die Zeichnung Bezug genommen, in deren Fig. 1 und 2 ein Ausführungsbeispiel einer Bildanzeigevorrichtung nach der Erfindung jeweils als Schnitt schematisch veranschaulicht ist.

In Fig. 1 ist die Hülle einer Bildanzeigevorrichtung mit 2, ein mit einem zur Entladung geeigneten Gas gefüllter Gasentladungsraum mit 4 und ein evakuierter Elektronenbeschleunigungsraum mit 5 bezeichnet. Der Gasentladungsraum 4 ist vom Elektronenbeschleunigungsraum 5 durch eine lichtdurchlässige vakuumdichte Trennwand 3 getrennt. Im Elektronenbeschleunigungsraum sind ferner eine Photokathode 11 und ein Bildschirm 12 angeordnet, der vorzugsweise aus einer Leuchtphosphorschicht 13 bestehen kann, die mit einer metallischen Abdeckung 14 versehen ist. Diese metallische Abdeckung 14 verhindert das Durchdringen von Photonen zum Bildschirm und kann beispielsweise aus Aluminium bestehen.

Der Gasentladungsraum 4 enthält eine Kathodenplatte 20, die auf ihrer der Trennwand 3 gegenüberliegenden Flachseite mit parallel zueinander angeordneten Hilfselektroden 22 für die Zeilenfortschaltung versehen ist. Diese Hilfselektroden 22 wirken als Kathode für die Gasentladung, so dass eine besondere Kathode im Gasentladungsraum 4 nicht erforderlich ist. Die Kathodenplatte 20 ist als Lochmatrix gestaltet. Die Löcher 24 sind in der Platte so verteilt, dass jeweils die Öffnungen einer waagrechten Reihe von Löchern 24 in einer der Hilfselektroden 22 für die Zeilenfortschaltung angeordnet sind. Der Gasentladungsraum 4 enthält ferner eine Anodenplatte 26, die an ihrer der Kathodenplatte 20 zugewandten Flachseite mit parallel zueinander und senkrecht angeordneten Nuten versehen ist, in denen jeweils eine streifenförmige Hilfselektrode 32 für die Helligkeitssteuerung angeordnet ist. Diese Streifenelektroden sind in der Figur gestrichelt angedeutet. Im Kreuzungspunkt einer Hilfselektrode 22 für die Zeilenfortschaltung mit einer der im Boden einer Nutangeordneten Hilfselektroden 32 für die Helligkeitssteuerung entsteht jeweils eine Entladungszelle für die Gasentladung. In einer Ausführungsform der Bildanzeigevorrichtung für farbige Fernsehbilder mit beispielsweise 625 Zeilen kann jede Zeile beispielsweise 1800 Löcher enthalten, von denen jeweils drei aufeinanderfolgende Löcher eine Steuerzelle für einen farbigen Bildpunkt bilden. Von diesen drei nebeneinanderliegenden Löchern dient eines für den Rot-, das weitere für den Grün- und das dritte für den Blauanteil des Bildpunktes. Die Lochmatrix enthält dann 625 x 1800 Löcher, die 625 x 600 Bildpunkte auf dem Bildschirm 12 ergeben.

Mit der Steuerung wenigstens einer der Zeilenelektroden 22 und einer der Spaltenelektroden 32 entsteht in der Nut, die der Schnittdarstellung nach Fig. 2 zu entnehmen und mit 34 bezeichnet ist, vor dem betreffenden Loch 24 ein Glimmlicht, dessen Photonen als Lichtbündel durch das Loch und die lichtdurchlässige Trennwand 3 zur Photokathode 11 gelangen. Durch die Löcher 24 der Lochmatrix entsteht eine Lichtleitwirkung, so dass der auf dem Bildschirm 12 entstehende Lichtpunkt den Durchmesser des Loches 24 nicht wesentlich überschreitet. Der Abstand der Löcher 24 voneinander und der Abstand der Kathodenplatte 20 von dem Bildschirm 12 sowie die Schichtdicken derfür die Wirkungsweise der Bildanzeigevorrichtung notwendigen Teile sind in der Figur zur Verdeutlichung wesentlich vergrössert dargestellt. Die Lichtleitwirkung der Lochmatrix 20 auf die Photonen der Gasentladung ist abhängig von der Dicke der Kathodenplatte 20, die wesentlich bestimmt wird durch die Dicke der Trennwand 3. In Verbindung mit einer Trennwand von beispielsweise etwa 1 bis 5 mm, vorzugsweise etwa 2 bis 3 mm, kann die Kathodenplatte beispielsweise etwa 2 bis 20 mm, vorzugsweise etwa 5 bis 10 mm, dick sein.

Eine besonders vorteilhafte Gestaltung der Bildanzeigevorrichtung erhält man dadurch, dass die Trennwand 3 auf ihrer dem Gasentladungsraum 4 zugewandten Flachseite mit einer Phosphorschicht 36 versehen wird, die den UV-Anteil des negativen Glimmlichts der Gasentladung in Strahlung umwandeltfürdie die Trennwand 3 durchlässig ist. Dadurch wird die Beleuchtungsstärke der Photokathode 11 entsprechend erhöht. In Verbindung mit einer Photokathode, die im wesentlichen Cäsium-Antimon Cs₃Sb enthält und somit für Strahlung mit einer Wellenlänge λ im Bereich von etwa 400 bis 450 nm besonders empfindlich ist, kann beispielsweise ein Leuchtphosphor verwendet werden, der Zinkoxid Zn0 enthält. In Verbindung mit einer Photokathode 11, deren Empfindlichkeitsmaximum in einem anderen Bereich der Wellenlänge λ liegt, wird auch ein Leuchtphosphor 36 mit entsprechend abweichendem Strahlungsmaximum verwendet.

## Patentansprüche

1. Bildanzeigevorrichtung mit einem Elektronenbeschleunigungsraum (5), der mit einem durch Elektronen anregbaren Bildschirm (12) abgeschlossen und durch eine lichtdurchlässige, hochvakuumdichte Trennwand (3) von einem Gasentladungsraum (4) getrennt ist, der sowohl Hilfselektroden (22) zur Zeilenfortschaltung als auch senkrecht dazu angeordnete Hilfselektroden (32) zur Helligkeitssteuerung enthält, dadurch gekennzeichnet, dass die Hilfselektroden (22) zur Zeilenfortschaltung der Gasentladung auf einer Flachseite einer Kathodenplatte (20) angeordnet sind und die Hilfselektroden (32) zur Helligkeitssteuerung im Gasentladungsraum (4) in Nuten (34) einer Flachseite einer Anodenplatte (26) angeordnet sind, und dass die der Trennwand (3) benachbarte Kathodenplatte (20) als Lochmatrix ausgeführt ist und deren der Anodenplatte (26) zugewandte Flachseite mit den Hilfselektroden (22) für die Zeilenfortschaltung versehen ist.

2. Bildanzeigevorrichtung nach dem Anspruch 1, dadurch gekennzeichnet, dass die der Kathodenplatte (20) zugewandte Flachseite der Anodenplatte (26) mit Nuten (34) versehen ist, in denen die Hilfselektroden (32) für die Helligkeitssteuerung angeordnet sind (Fig. 2).

3. Bildanzeigevorrichtung nach einem der beiden Ansprüche 1 oder 2, dadurch gekennzeichnet, dass im Gasentladungsraum (4) eine Vorrichtung zur Transformation der Wellenlänge (λ) der Strahlung des negativen Glimmlichts der Gasentladung vorgesehen ist.

4. Bildanzeigevorrichtung nach dem Anspruch 3, dadurch gekennzeichnet, dass die dem Gasentladungsraum (4) zugewandte Flachseite der Trennwand (3) mit einem Leuchtphosphor (36) versehen ist (Fig. 1 und 2).

5. Bildanzeigevorrichtung nach dem Anspruch 4, dadurch gekennzeichnet, dass ein leuchtphosphor (36) vorgesehen ist, der in dem Bereich der Wellenlänge (λ) sein Maximum der spektralen Emission hat, in dem die Photokathode (11) ihr Maximum der Empfindlichkeit hat.

## Claims

1. An image display device comprising an electron acceleration chamber (5) which is closed off by a screen (12), which can be excited by electrons, and which chamber is separated by a light permeable high vacuum-tight partition wall (3) from a gas discharge chamber (4) which contains both auxiliary electrodes (22) for line feed as well as auxiliary electrodes (32), arranged at right angles to the former, for brightness control, characterised in that the auxiliary electrodes (22) for the line feed of the gas discharge are arranged on one face of a cathode plate (20), and the auxiliary electrodes (32) for the brightness control are arranged in the gas discharge chamber (4) in grooves (34) in one face of an anode plate (26); and that the cathode plate (20) which adjoins the partition wall (3) is constructed to have holes therein in matrix formation and the face thereof facing towards the anode plate (26), is provided with the auxiliary electrodes (22) for the line feed.

2. An image display device according to claim 1, characterised in that the face of the anode plate (26) facing towards the cathode plate (20) is provided with grooves (34) in which are arranged the auxiliary electrodes (32) for the brightness control (fig. 2).

3. An image display device according to claim 1 or claim 2, characterised in that a device for the transformation of the wavelength (λ) of the radiation of the negative glow of the gas discharge is arranged in the gas discharge chamber (4).

4. An image display device according to claim 3, characterised in that the face of the partition wall (3) which faces towards the gas discharge chamber (4) is provided with a luminescent phosphor (36) (fig. 1 and 2).

5. An image display device according to claim 4, characterised in that a luminescent phosphor (36) is provided, the spectral emission maximum of which lies in that range of the wavelength (λ) in which the photocathode (11) has its maximum sensitivity.

## Revendications

1. Dispositif pour l'affichage d'images comportant une chambre d'accélération des électrons (5) qui est fermée par un écran d'image (12) susceptible d'être excité par des électrons et séparée, à l'aide d'une paroi de séparation (3) étanche au vide poussé et transparente à la lumière, d'une chambre à décharge dans un gaz (4), contenant aussi bien des électrodes auxiliaires (22) pour l'attaque par lignes successives que des électrodes auxiliaires (32), disposées perpendiculairement à ces dernières, pour la commande de la luminosité, caractérisé par le fait que les électrodes auxiliaires (22) pour l'attaque par lignes successives de la décharge dans un gaz sont disposées sur un côté plan d'une plaque de cathode (20) et les électrodes auxiliaires (32) pour la commande de la luminosité dans la chambre à décharge dans un gaz (4) sont disposées dans des gorges (34) d'un côté plan d'une plaque d'anode (26), et que la plaque de cathode (20), qui est voisine de la paroi de séparation (3), est réalisée sous la forme d'une matrice de perforations, et que son côté plan situé du côté de la plaque d'anode (26) est pourvu des électrodes auxiliaires (22) pour l'attaque par lignes successives.

2. Dispositif pour l'affichage d'images selon la revendication 1, caractérisé par le fait que le côté plan de la plaque d'anode (26), qui est tourné du côté de la plaque de cathode (20), est pourvu de gorges (34) dans lesquelles sont disposées les électrodes auxiliaires (32) pour la commande de la luminosité (fig. 2).

3. Dispositif pour l'affichage d'images selon l'une des revendications 1 ou 2, caractérisé par le fait que dans la chambre à décharge dans un gaz (4) est prévu un dispositif pour transformer la longueur d'onde (λ) du rayonnement de l'effluve négative de la décharge dans le gaz.

4. Dispositif pour l'affichage d'images selon la revendication 3, caractérisé par le fait que le côté plan de la paroi de séparation (3), qui est tourné du côté de la chambre à décharge dans un gaz (4), est pourvu d'un phosphore luminescent (36) (fig. 1 et 2).

5. Dispositif pour l'affichage d'images selon la revendication 4, caractérisé par le fait qu'il est prévu un phosphore luminescent (36) qui possède, dans la plage de la longueur d'onde (λ), son maximum d'émission spectrale, dans laquelle la photocathode (11 ) possède sa sensibilité maximale.
